# FASCICULE DE BREVET EUROPEEN

(11) **EP 0 955 431 B1**
(45) Date de publication et mention de la délivrance du brevet: **23.07.2003**
(21) Numéro de dépôt: 99401053.6
(22) Date de dépôt: 29.04.1999
(51) Int. Cl.: E05B 49/00, E05B 17/22

(54) **Système de sécurité pour un ouvrant de véhicule automobile**
Sicherheitssystem für eine Kraftfahrzeugöffnung
Security system for an opening of a motor vehicle

(30) Priorité: 05.05.1998 FR 9805653
(43) Date de publication de la demande: 10.11.1999
(73) Titulaire: VALEO SECURITE HABITACLE, 94000 Créteil (FR)
(72) Inventeur: Avenel, Jean-Jacques, 94430 Chennevières/Marne (FR)
(74) Mandataire: Kohn, Philippe

(56) Documents cités:
- EP-A- 0 831 194
- DE-A- 19 617 038
- DE-A- 19 620 059
- US-A- 3 764 819

## Description

L'invention se rapporte à un système de sécurité pour un ouvrant de véhicule automobile.

L'invention se rapporte plus particulièrement à un système de sécurité pour un ouvrant de véhicule automobile, du type dans lequel l'ouvrant est maintenu en position fermée par une serrure qui est commandée par l'intermédiaire d'une poignée, et du type dans lequel le système de sécurité comporte des moyens pour détecter la présence d'une main d'un utilisateur à proximité de la poignée.

Un tel système est par exemple décrit dans le document FR-A-2.733.783. Le système décrit dans ce document propose d'utiliser comme moyen de détection de présence de la main un capteur de rayonnements infrarouges. Ce capteur "observe" une zone de l'espace autour du levier de détection de telle sorte que, lorsqu'un utilisateur approche sa main de la poignée, le rayonnement infrarouge émis par la main est recueilli et analysé par le capteur qui est alors susceptible de transmettre une information de commande à un module électronique du système de sécurité.

L'utilisation d'un capteur de rayonnement infrarouge est cependant peu satisfaisante. En effet, le rayonnement infrarouge émis par la main de l'utilisateur peut varier de manière très importante en fonction de nombreux paramètres. Notamment, lorsque l'utilisateur porte des gants, l'émission infrarouge de la main peut se trouver considérablement réduite au point de devenir indétectable.

De la sorte, le système de sécurité équipé d'un tel capteur ne présente pas suffisamment de garantie de fiabilité dans la détection de la main pour assurer cette fonction dans toutes les situations possibles de l'utilisation courante d'un véhicule.

Dans le document DE-A-196.17.038, il est décrit un système de sécurité dans lequel les moyens de détection de la main utilisent le principe de variation de capacité dans un condensateur dont les armatures sont constituées d'une part par le panneau de tôle d'une portière et d'autre part par un élément métallique intégré dans un élément de préhension de la poignée. La main, en venant s'intercaler entre les deux armatures, modifie la capacité du condensateur ainsi formé.

Le principe de ce dispositif est donc de détecter une variation de la capacité du condensateur, ce qui est généralement effectué en intégrant ce condensateur dans un circuit électronique oscillant dont on vérifie la fréquence d'oscillation. La variation de capacité du condensateur, et donc la présence de la main, est détectée par une variation de la fréquence d'oscillation du circuit.

L'invention a pour objet de proposer une nouvelle conception des moyens de détection de la présence de la main à proximité de la poignée qui soient à la fois peu coûteux à mettre en oeuvre et qui permettent une détection particulièrement performante d'une part en terme de sensibilité et, d'autre part, en terme de résistance aux influences externes parasites.

Dans ce but, l'invention propose un système de sécurité pour un ouvrant de véhicule automobile, du type dans lequel l'ouvrant est maintenu en position fermée par une serrure qui est commandée par l'intermédiaire d'une poignée, et du type dans lequel le système de sécurité comporte des moyens pour détecter la présence d'une main d'un utilisateur à proximité de la poignée, caractérisé en ce que les moyens de détection de la main comportent :
- une antenne d'émission sur laquelle est appliquée une tension périodique ;
- une antenne de réception ;
- un circuit de détection muni de moyens de mesure de la différence de potentiel entre l'antenne de réception et une masse électrique, et muni de moyens de comparaison de l'amplitude de la variation de ladite différence de potentiel par rapport à une valeur de référence de l'amplitude.

Selon d'autres caractéristiques de l'invention :
- la valeur de référence d'amplitude est fixe, et les moyens de détection émettent une information de détection lorsque l'amplitude de la variation de ladite différence de potentiel devient inférieure à la valeur de référence d'amplitude ;
- la valeur de référence d'amplitude est égale à une valeur de l'amplitude de la variation de ladite différence de potentiel filtrée au travers d'un filtre présentant un temps de retard, et les moyens de détection émettent une information de détection lorsque la différence entre l'amplitude de variation de ladite différence de potentiel et la valeur de référence d'amplitude excède un seuil prédéterminé ;
- la fréquence de la tension périodique est fixe et comprise entre un kilohertz et un mégahertz ;
- les antennes d'émission et de réception sont formées par deux éléments conducteurs intégrés dans la poignée ;
- l'une au moins des deux antennes est intégrée dans un élément de préhension de la poignée ;
- le système comporte des moyens de reconnaissance par ondes électromagnétiques d'un identifiant porté par un utilisateur autorisé, les moyens de reconnaissance comportent un circuit de reconnaissance relié à un émetteur et/ou à un récepteur agencé à proximité de la poignée, et l'une des antennes des moyens de détection est constituée par l'émetteur et/ou le récepteur des moyens de reconnaissance ;
- le système de sécurité comporte des moyens de commutation qui permettent de relier sélectivement l'émetteur et/ou le récepteur au circuit de détection ou au circuit de reconnaissance ;
- les moyens de commutation sont commandés pour relier l'émetteur et/ou le récepteur au circuit de reconnaissance lorsqu'un utilisateur a été détecté par les moyens de détection.

D'autres caractéristiques et avantages de l'invention apparaîtront à la lecture de la description détaillée qui suit pour la compréhension de laquelle on se reportera aux dessins annexés dans lesquels :
- les figures 1 et 2 sont des vues schématiques en perspective illustrant deux modes de réalisation de l'intégration des moyens de détection selon l'invention dans une poignée ;
- la figure 3 est une vue schématique illustrant les différents composants formant le circuit de détection selon l'invention ;
- la figure 4 est un diagramme illustrant le fonctionnement du circuit de détection dans un premier mode de réalisation à seuil de détection fixe ; et
- les figures 5 et 6 sont des diagrammes similaires à celui de la figure 4 illustrant un second mode de réalisation de l'invention dans lequel le seuil de détection est variable.

On a illustré sur les figures 1 et 2 une poignée 10 de véhicule automobile, par exemple destinée à être montée sur une portière de véhicule pour en permettre l'ouverture.

A titre d'exemple, la poignée 10 est une poignée de type "réfrigérateur" destinée à être montée en relief par rapport à un panneau de tôle externe (non représenté) de l'ouvrant du véhicule. La poignée 10 comporte ainsi, à l'extérieur de l'ouvrant, un levier de préhension 12 qui est mobile entre une position de repos illustrée sur les figures 1 et 2 et une position d'ouverture (non représentée) dans laquelle le levier 12 est écarté vers l'extérieur par rapport au panneau de tôle par la main de l'utilisateur, et dans laquelle le levier 12 actionne un mécanisme de serrure (non représenté), éventuellement par le biais d'une tringlerie de transmission (non représentée). Pour ce faire, l'utilisateur engage sa main entre le levier 12 et le panneau de tôle, en agissant ainsi sur une surface arrière 14 du levier 12.

La poignée 10 comporte également un cache-verrou 16 qui est agencé à l'extérieur du panneau de tôle, qui est fixe et qui comporte un alésage 18 destiné à recevoir par exemple un verrou rotatif destiné à empêcher l'actionnement de la serrure.

La poignée 10 comporte également des parties internes 20, 22, qui sont agencées du côté intérieur par rapport au panneau de tôle externe, qui permettent notamment la fixation de la poignée sur l'ouvrant ainsi que la liaison de la poignée 10, et plus particulièrement de son levier 12, avec le mécanisme de serrure que la poignée est destinée à commander.

Selon l'invention, le système de sécurité comporte des moyens qui permettent de détecter la présence de la main d'un utilisateur lorsque celle-ci arrive à proximité de la poignée, mais avant qu'il y ait effectivement contact entre la main et la poignée.

En effet, le système de sécurité selon l'invention sera avantageusement mis en oeuvre dans le cadre d'un système de sécurité comportant des moyens d'identification à distance de l'utilisateur. Dans un tel système, l'utilisateur porte un identifiant, par exemple un transpondeur qui, en réponse à un signal d'interrogation émis par le système de sécurité, renvoie un code d'identification propre à ce transpondeur. Si le code d'identification ré-émis par le transpondeur correspond au code attendu par le système de sécurité, ce dernier provoque le déverrouillage des ouvrants du véhicule. L'utilisateur peut alors ouvrir l'ouvrant simplement en agissant sur la poignée 10, sans avoir au préalable à engager une clef dans le verrou et sans avoir à manipuler une télécommande.

Les échanges d'information entre le système de sécurité et le transpondeur porté par l'utilisateur font généralement appel à des liaisons électromagnétiques à haute fréquence qui consomment une quantité d'énergie non négligeable et qui constituent une source de "pollution" électromagnétique. Il est donc souhaitable que le processus d'identification ne soit pas mis en oeuvre de manière continue quand le véhicule est verrouillé.

Pour ce faire, il a déjà été proposé de ne déclencher le processus d'identification que lorsque l'utilisateur commence à actionner le levier 12 de la poignée 10, celui-ci comportant par exemple un interrupteur déclenchant le processus d'identification.

Cependant, les processus d'identification et de déverrouillage nécessitent un temps non négligeable qui, s'ils ne sont déclenchés que lorsque l'utilisateur a déjà la main sur la poignée, engendre un temps de latence pendant lequel l'utilisateur peut manipuler la poignée sans provoquer l'ouverture de l'ouvrant. Ce temps de latence est généralement perçu de manière désagréable.

Aussi, il est apparu le besoin de munir le système de sécurité de moyens de détection de l'approche de la main de l'utilisateur qui permettent de déclencher le processus d'identification et de déverrouillage avant que l'utilisateur n'ait effectivement saisi la poignée 10.

Selon l'invention, les moyens de détection de la présence de la main comportent essentiellement une antenne d'émission 24 et une antenne de réception 26 qui, dans les deux modes de réalisation de l'invention illustrés aux figures 1 et 2, sont intégrés à la poignée 10.

Dans l'exemple de réalisation de la figure 1, l'antenne d'émission 24 et l'antenne de réception 26 sont toutes les deux réalisées sous la forme d'un fil conducteur métallique; et elles sont agencées longitudinalement, parallèlement l'une à l'autre, dans le levier 12 de la poignée 10.

Au contraire, dans l'exemple de réalisation de la figure 2, l'antenne d'émission 24 est réalisée en utilisant une pièce métallique fixe, qui peut par exemple être constituée par une chemise tubulaire dans laquelle est destiné à être reçu le verrou. L'antenne de réception 26 est elle constituée par l'émetteur et/ou le récepteur d'un circuit de reconnaissance par lequel le système de sécurité effectue la reconnaissance et l'identification du transpondeur porté par l'utilisateur.

Dans l'exemple de réalisation illustré à la figure 2, l'émetteur ou le récepteur du circuit de reconnaissance qui est réalisé sous la forme d'un bobinage intégré au levier 12 et qui est donc aussi utilisé pour assurer la détection de l'approche de la main.

Dans les deux cas, les antennes d'émission 24 et de réception 26 sont reliées à un circuit de détection 28, plus particulièrement visible sur la figure 3, qui comporte deux parties distinctes.

Comme on peut le voir sur la figure 3, le circuit de détection 28 comporte un générateur 30 qui applique à l'antenne d'émission 24, éventuellement par un circuit d'amplification 32, un potentiel périodique.

L'antenne de réception 26 est reliée, éventuellement par un deuxième circuit d'amplification 34, à des moyens 36 de mesure et de comparaison du signal reçu par l'antenne 26.

En effet, on observe que, lorsque l'antenne d'émission 24 est soumise au potentiel périodique par le générateur 30, il apparaît dans l'antenne de réception 26 un signal correspondant de même fréquence. De préférence, on utilisera une tension dont la fréquence est sensiblement comprise dans une plage variant de 1KHz à 1MHz.

Bien entendu, le niveau du signal reçu par l'antenne de réception 26 est plus faible que celui émis par l'antenne d'émission 24.

Selon l'invention, les moyens 36 de mesure et de comparaison du circuit de détection 28 sont aptes à mesurer l'amplitude A de la variation de la différence de potentiel entre l'antenne de réception 26 et une référence électrique, par exemple la masse électrique du véhicule.

Lorsque l'utilisateur approche sa main de la poignée 10, il apparaît une baisse sensible de l'amplitude A de cette différence de potentiel.

Aussi, pour détecter la présence d'une main à proximité de la poignée 10, il suffit aux moyens de mesure et de comparaison 36 de comparer l'amplitude A de la différence de potentiel reçu au niveau de l'antenne de réception 26 à une amplitude de référence A_{ref} pour en déduire la présence ou non de la main et pour émettre éventuellement une information de détection de la main.

L'invention peut être mise en oeuvre en utilisant soit une amplitude de référence A_{ref} fixe, soit une amplitude de référence A_{ref} variable.

Dans le diagramme de la figure 4, on a illustré le fonctionnement du circuit de détection 28 dans le cas où l'amplitude de référence A_{ref} est fixe. Dans ce cas, le circuit de détection 28 émet une information de détection de la main lorsque les moyens de mesure et de comparaison 36 mesurent un niveau d'amplitude A du signal reçu par l'antenne de réception 26 qui devient inférieur à l'amplitude de référence A_{ref}.

Au contraire, on peut prévoir d'utiliser une amplitude de référence A_{ref} variable, ceci notamment afin de tenir compte d'une variation progressive des caractéristiques de couplage entre l'antenne d'émission 24 et l'antenne de réception 26, variation qui peut par exemple être due à une modification des conditions atmosphériques.

Dans ce cas, on peut choisir par exemple d'utiliser comme amplitude de référence A_{ref} une valeur filtrée de l'amplitude A du signal reçu par l'antenne de réception 26. On utilisera pour cela un filtre présentant un temps de retard relativement important, par exemple de l'ordre de quelques secondes.

Ainsi, lorsqu'il survient une variation très progressive et très lente du niveau d'amplitude A de la variation de différence de potentiel au niveau de l'antenne de réception 26, l'amplitude de référence A_{ref} évolue avec le niveau instantané de l'amplitude A de telle manière que la différence entre le niveau instantané d'amplitude A et le niveau de référence A_{ref} reste dans tous les cas relativement faible. Dans ce cas, le circuit de détection 28 ne génère pas d'information de détection de la main et il interprète donc cette évolution du niveau d'amplitude A comme résultant d'une évolution lente de l'environnement de la poignée 12, indépendante de la présence d'un utilisateur.

Au contraire, lorsque l'utilisateur approche sa main, il le fait généralement à une vitesse relativement importante. Il en résulte que le niveau instantané A d'amplitude de variation de la différence de potentiel au niveau de l'antenne de réception 26 baisse de manière rapide comme cela est illustré sur la figure 6. Or, l'amplitude de référence A_{ref} étant obtenue par la filtration du niveau instantané d'amplitude au travers d'un filtre à fort temps de retard, il se crée alors un écart important entre le niveau instantané d'amplitude A et l'amplitude de référence A_{ref}, le circuit de détection 28 étant alors apte à interpréter cette forte différence comme étant le résultat de l'approche de la main d'un utilisateur. Lorsque cette différence excède un seuil prédéterminé, le circuit de détection 28 génère une information de détection de la présence de la main qui est transmise au système de sécurité, lequel pourra alors déclencher le processus de reconnaissance de l'identifiant porté par l'utilisateur et, le cas échéant, déclencher le processus de déverrouillage de l'ouvrant.

Dans le cas où l'une des antennes d'émission 24 ou de réception 26 est constituée par un élément formant émetteur/récepteur pour le circuit de reconnaissance, on prévoira avantageusement un système de commutation par lequel ledit élément sera alternativement relié au circuit de reconnaissance ou au circuit de détection 28. En effet, les deux circuits n'ont pas à être utilisés en même temps du fait que le processus de reconnaissance n'est mis en oeuvre que lorsqu'un utilisateur a été préalablement détecté par les moyens de détection.

Dans les exemples de réalisation illustrés, les antennes 24, 26 sont portées par la poignée 10, ce qui est particulièrement avantageux en termes de temps de montage du système sur le véhicule. Cependant, l'invention peut aussi être mise en oeuvre dans un système de sécurité dans lequel les antennes sont portées par exemple par l'ouvrant du véhicule.

De même, le circuit de détection 28 peut être indifféremment agencé ou non sur la poignée.

## Revendications

1. Système de sécurité pour un ouvrant de véhicule automobile, du type dans lequel l'ouvrant est maintenu en position fermée par une serrure qui est commandée par l'intermédiaire d'une poignée (10), et du type dans lequel le système de sécurité comporte des moyens pour détecter la présence d'une main d'un utilisateur à proximité de la poignée (10),
**caractérisé en ce que** les moyens de détection de la main comportent :
- une antenne d'émission (24) sur laquelle est appliquée une tension périodique ;
- une antenne de réception (26) ;
- un circuit de détection (28) muni de moyens de mesure de la différence de potentiel entre l'antenne de réception (26) et une masse électrique, et muni de moyens de comparaison de l'amplitude (A) de la variation de ladite différence de potentiel par rapport à une valeur de référence (A_{ref}) de l'amplitude.

2. Système de sécurité selon la revendication 1, **caractérisé en ce que** la valeur de référence d'amplitude (A_{ref}) est fixe, et **en ce que** les moyens de détection (36) émettent une information de détection lorsque l'amplitude (A) de la variation de ladite différence de potentiel devient inférieure à la valeur de référence d'amplitude (A_{ref}).

3. Système de sécurité selon la revendication 1, **caractérisé en ce que** la valeur de référence d'amplitude (A_{ref}) est égale à une valeur de l'amplitude (A) de la variation de ladite différence de potentiel filtrée au travers d'un filtre présentant un temps de retard, et **en ce que** les moyens de détection (36) émettent une information de détection lorsque la différence entre l'amplitude (A) de variation de ladite différence de potentiel et la valeur de référence d'amplitude (A_{ref}) excède un seuil prédéterminé.

4. Système de sécurité selon l'une quelconque des revendications précédentes, **caractérisé en ce que** la fréquence de la tension périodique est fixe et comprise entre un kilohertz et un mégahertz.

5. Système de sécurité selon l'une quelconque des revendications précédentes, **caractérisé en ce que** les antennes d'émission (24) et de réception (26) sont formées par deux éléments conducteurs intégrés dans la poignée (10).

6. Système de sécurité selon la revendication 5, **caractérisé en ce que** l'une au moins des deux antennes (24, 26) est intégrée dans un élément de préhension (12) de la poignée (10).

7. Système de sécurité selon l'une quelconque des revendications précédentes, **caractérisé en ce que** le système comporte des moyens de reconnaissance par ondes électromagnétiques d'un identifiant porté par un utilisateur autorisé, **en ce que** les moyens de reconnaissance comportent un circuit de reconnaissance relié à un émetteur et/ou à un récepteur agencé à proximité de la poignée, et **en ce que** l'une (26) des antennes des moyens de détection est constituée par l'émetteur et/ou le récepteur des moyens de reconnaissance.

8. Système de sécurité selon la revendication 7, **caractérisé en ce que** le système de sécurité comporte des moyens de commutation qui permettent de relier sélectivement l'émetteur et/ou le récepteur (26) au circuit de détection (28) ou au circuit de reconnaissance.

9. Système de sécurité selon la revendication 8, **caractérisé en ce que** les moyens de commutation sont commandés pour relier l'émetteur et/ou le récepteur (26) au circuit de reconnaissance lorsqu'un utilisateur a été détecté par les moyens de détection.

## Patentansprüche

1. Sicherheitssystem für eine zu öffnende Einrichtung eines Kraftfahrzeuges, bei dem die zu öffnende Einrichtung in ihrer geschlossenen Position durch ein Schloß gehalten wird, welches mit Hilfe eines Griffes (10) betätigbar ist, und bei dem das Sicherheitssystem Mittel umfaßt, mittels welcher die Anwesenheit einer Hand des Benutzers in der Nähe des Griffes (10) erfaßt wird,
**dadurch gekennzeichnet, daß** die Mittel zur Erfassung der Hand folgendes enthalten:
- eine Sendeantenne (24), an die eine periodische Spannung anlegbar ist;
- eine Empfangsantenne (26);
- eine Empfangsschaltung (28), welche mit Mitteln zur Messung der Potentialdifferenz zwischen der Empfangsantenne (26) und einer elektrischen Masse und mit Mitteln zum Vergleich der Amplitude (A) der Änderung der besagten Potentialdifferenz in bezug auf einen Referenzwert (A_{ref}) der Amplitude versehen ist.

2. Sicherheitssystem nach Anspruch 1, **dadurch gekennzeichnet, daß** der Wert der Referenzamplitude (A_{ref}) konstant ist, und daß die Empfangsmittel (36) eine Empfangsinformation aussenden, wenn die Amplitude (A) der Änderung der besagten Potentialdifferenz den Wert der Referenzamplitude (A_{ref}) unterschreitet.

3. Sicherheitssystem nach Anspruch 1, **dadurch gekennzeichnet, daß** der Wert der Referenzamplitude (A_{ref}) gleich einem Wert der Amplitude (A) der Änderung der besagten Potentialdifferenz ist, der ein zeitverzögerndes Filter durchlaufen hat, daß die Empfangsmittel (36) eine Empfangsinformation aussenden, wenn die Differenz zwischen der Amplitude (A) der Änderung der besagten Potentialdifferenz und dem Wert der Referenzamplitude (A_{ref}) einen vorgegebenen Schwellenwert überschreitet.

4. Sicherheitssystem nach einem der vorhergehenden Ansprüche, **dadurch gekennzeichnet, daß** die Frequenz der periodischen Spannung konstant ist und zwischen einem Kiloherz und einem Megaherz liegt.

5. Sicherheitssystem nach einem der vorhergehenden Ansprüche, **dadurch gekennzeichnet, daß** die Sende- und Empfangsantennen, (24, 26) durch zwei Leiterelemente gebildet werden, welche in den Griff (10) integriert sind.

6. Sicherheitssystem nach Anspruch 5, **dadurch gekennzeichnet, daß** mindestens eine der beiden Antennen (24, 26) in einer Handhabe (12) des Griffes (10) integriert ist.

7. Sicherheitssystem nach einem der vorhergehenden Ansprüche, **dadurch gekennzeichnet, daß** das System Mittel zur Wiedererkennung einer von dem autorisierten Benutzer getragenen, ihn identifizierenden Vorrichtung mit Hilfe elektromagnetischer Wellen enthält, und daß die Mittel zur Wiedererkennung eine Wiedererkennungsschaltung umfassen, die mit einem in der Nähe des Griffes angeordneten Sender und/oder Empfänger verbunden ist, und daß eine der Antennen (26) der Empfangsmittel aus dem Sender und/oder dem Empfänger der Mittel zum Wiedererkennen besteht.

8. Sicherheitssystem nach Anspruch 7, **dadurch gekennzeichnet, daß** das Sicherheitssystem Umschaltmittel enthält, mit denen der Sender und/oder Empfänger (26) selektiv mit der Empfangsschaltung (28) oder der Wiedererkennungsschaltung verbindbar ist.

9. Sicherheitssystem nach Anspruch 8, **dadurch gekennzeichnet, daß** die Umschaltmittel derart betätigbar sind, daß der Sender und/oder der Empfänger (26) mit der Wiedererkennungsschaltung verbunden wird, sofern ein Benutzer durch die Empfangsmittel ermittelt worden ist.

## Claims

1. Security system for a motor vehicle door, of the type in which the door is held in the closed position by a lock which is controlled by means of a handle (10) and of the type in which the security system comprises means for detecting the presence of the hand of a user close to the handle (10),
**characterised in that** the means of detecting the hand comprise:
- a transmission antenna (24) to which a periodic voltage is applied;
- a reception antenna (26);
- a detection circuit (28) provided with means of measuring the potential difference between the reception antenna (26) and an electrical earth, provided with means of comparing the amplitude (A) of the variation in the said potential difference with respect to a reference value (A_{ref}) of the amplitude.

2. Security system according to Claim 1, **characterised in that** the amplitude reference value (A_{ref}) is fixed and **in that** the detection means (36) transmit detection information when the amplitude (A) of the variation in the said potential difference becomes less than the amplitude reference value (A_{ref}).

3. Security system according to Claim 1, **characterised in that** the amplitude reference value (A_{ref}) is equal to a value of the amplitude (A) of the variation in the said potential difference filtered through a filter having a delay time, and **in that** the detection means (36) transmit detection information when the difference between the amplitude (A) of the variation in the said potential difference and the amplitude reference value (A_{ref}) exceeds a predetermined threshold.

4. Security system according to any one of the preceding claims, **characterised in that** the frequency of the periodic voltage is fixed and lies between one kilohertz and one megahertz.

5. Security system according to any one of the preceding claims, **characterised in that** the transmission (24) and reception (26) antennae are formed by two conductive elements integrated in the handle (10).

6. Security system according to Claim 5, **characterised in that** at least one of the two antennae (24, 26) is integrated in a gripping member (12) of the handle (10).

7. Security system according to any one of the preceding claims, **characterised in that** the system comprises means of recognising by electromagnetic waves an identifier carried by an authorised user, **in that** the recognition means comprise a recognition circuit connected to a transmitter and/or to a receiver arranged close to the handle, and **in that** one (26) of the antennae of the detection means consists of the transmitter and/or the receiver of the recognition means.

8. Security system according to Claim 7, **characterised in that** the security system comprises switching means which selectively switch the transmitter and/or the receiver (26) to the detection circuit (28) or to the recognition circuit.

9. Security system according to Claim 8, **characterised in that** the switching means are controlled so as to connect the transmitter and/or the receiver (26) to the recognition circuit when a user has been detected by the detection means.
